# EUROPÄISCHE PATENTSCHRIFT

(11) **EP 0 288 417 B1**
(45) Veröffentlichungstag und Bekanntmachung des Hinweises auf die Patenterteilung: **12.02.1992**
(21) Anmeldenummer: 88730066.3
(22) Anmeldetag: 17.03.1988
(51) Int. Cl.: H01H 3/46

(54) **Elektrischer Hochspannungs-Leistungsschalter**
High-voltage power circuit breaker
Appareil électrique de coupure haute tension

(30) Priorität: 31.03.1987 DE 8704769 U
(43) Veröffentlichungstag der Anmeldung: 26.10.1988
(73) Patentinhaber: SIEMENS AKTIENGESELLSCHAFT, 80333 München (DE)
(72) Erfinder: Noack, Dieter, D-1000 Berlin 45 (DE); Schultz, Thomas, D-1000 Berlin 37 (DE)

(56) Entgegenhaltungen:
- FR-A- 1 442 614
- US-A- 4 105 879

## Beschreibung

Die Erfindung bezieht sich auf einen elektrischen Hochspannungs-Leistungsschalter, dessen Unterbrechereinheiten und ein Gehäuse für Zwischengetriebe von einer Stützersäule aus Isolatoren getragen werden, bei dem ein erdseitig angeordneter Antrieb die beweglichen Schaltkontakte jeder Unterbrechereinheit über eine in der Stützersäule angeordnete Schaltstange aus Isolierstoff und das aus mehreren Hebeln bestehende Zwischengetriebe betätigt, wobei einer der Hebel über einen Bolzen im Gehäuse des Zwischengetriebes gelagert ist.

Ein derartiger Hochspannungs-Leistungsschalter ist z. B. aus der US-PS 4 105 879 bekannt. Der Bolzen zur Lagerung des einen Hebels des Zwischengetriebes dient für diesen als Drehpunkt.

Außerdem muß der auf dem Bolzen gelagerte Hebel in seiner Lage genau ausgerichtet sein und darf unter Krafteinwirkung nicht in axialer Richtung ausweichen, da die in den Unterbrechereinheiten liegenden beweglichen Schaltkontakte sich auf keinen Fall verkanten dürfen. Eine derartige genaue Ausrichtung des Hebels ist aber nur über bearbeitete Flächen möglich, deren Herstellung bei einem gegossenen Gehäuse in Abhängigkeit von ihrer Lage sehr aufwendig ist. Der Erfindung liegt daher die Aufgabe zugrunde, die Gestaltung der Lagerung des Hebels des Zwischengetriebes so auszubilden, daß für diese genaue seitliche Festlegung des Hebels möglichst wenig Bearbeitungsschritte erforderlich sind.

Zur Lösung dieser Aufgabe ist bei einem elektrischen Hochspannungs-Leistungsschalter der eingangs beschriebenen Art die Lagerung eines Hebels des Zwischengetriebes über einen Bolzen in dessen Gehäuse gemäß der Erfindung so ausgebildet, daß im Innern des gegossenen Gehäuses für jedes Zwischengetriebe zwei parallel zueinander verlaufende Wangen vorgesehen sind, die hinter einer mit einem Deckel gasdicht verschlossenen Öffnung im Gehäuse liegen, wobei der Deckel ebenfalls parallel zu den Wangen steht und Deckel und Wangen zumindest angenähert senkrecht zur Längsachse des Bolzens verlaufen,
daß in den Wangen fluchtende Bohrungen gleichen Durchmessers vorgesehen sind, die den Bolzen aufnehmen,
daß der Bolzen in zwei Bereiche mit unterschiedlichen Durchmessern unterteilt ist, von denen der dem Deckel zugewandte den größeren Durchmesser, entsprechend dem Durchmesser der Bohrungen in den Wangen, und der andere einen kleineren Durchmesser entsprechend dem Innendurchmesser einer in der hinteren Wange mit vor der Wange liegender Stirnfläche angeordneten Hülse aufweist, wobei die Länge dieses anderen Bereiches so gewählt ist, daß der Absatz zwischen den unterschiedlichen Durchmessern hinter der vorderen Wange liegt,
daß dieser Absatz und die Stirnfläche der Hülse Anlageflächen für den auf dem Bolzen gelagerten Hebel des Zwischengetriebes bilden und daß der Deckel den Bolzen in axialer Richtung fixiert.

Die Lagerung des Hebels des Zwischengetriebes erfolgt also über einen Bolzen, der über eine Öffnung in das gegossene Gehäuse des Zwischengetriebes eingeführt ist und seinerseits in zwei parallelen, im wesentlichen senkrecht zu seiner Längsachse stehenden Wangen gelagert ist. Dazu weisen diese Wangen fluchtende Bohrungen gleichen Durchmessers auf, der dem größeren Durchmesser des Bolzens in seinem der Öffnung bzw. dem diese verschließenden Deckel zugewandten Bereich entspricht. An den dem Deckel abgewandten anderen Ende des Bolzens hat dieser einen zwischen den Wangen beginnenden Bereich kleineren Durchmessers, dessen Länge so gewählt ist, daß der Absatz zwischen beiden Durchmesserbereichen des Bolzens stets hinter der vorderen Wange zu liegen kommt. In der Bohrung der hinteren Wange liegt eine Hülse, deren Innendurchmesser dem kleineren Bolzendurchmesser entspricht und deren Stirnfläche vor der hinteren Wange liegt.

Der Absatz auf dem Bolzen und die Stirnfläche dieser Hülse bilden Anlageflächen für die Seitenflächen des auf dem Bolzen gelagerten Hebels des Zwischengetriebes, so daß dieser in axialer Richtung des Bolzens eindeutig festgelegt ist. Eine Bearbeitung von Gehäusewänden, insbesondere der Seitenwände der Gehäusewangen, ist somit nicht notwendig. Es sind vielmehr nur von einer Seite her durchzuführende Bohrungen erforderlich. Trotzdem ist eine genaue Ausrichtung des gelagerten Hebels sichergestellt, die auch bei Auftreten von Querkräften nicht verändert werden kann.

Es ist zweckmäßig, daß der Abstand zwischen beiden Wangen des Gehäuses größer als die Dicke des auf dem Bolzen gelagerten Hebels ist und daß dieser Hebel an der Bohrung zur Aufnahme des Bolzens zwei Bundbuchsen trägt, von denen eine mit ihrer Stirnfläche am Absatz des Bolzens und die andere mit ihrer Stirnfläche an der vorstehenden Stirnfläche der Hülse in der hinteren Wange anliegt. Dadurch können auch die Seitenflächen des Hebels unbearbeitet bleiben. Die Bundbuchsen bestehen mit Vorteil aus abriebfreiem Kunststoff, der eine geringe Haftung aufweist und daher gut gleitet, wie er z. B. unter dem Handelsnamen Teflon® erhältlich ist.

Im folgenden sei die Erfindung noch anhand des in den Figuren 1 und 2 der Zeichnung dargestellten Ausführungsbeispiels näher erläutert. Figur 1 zeigt schematisch eine, teilweise geschittene, Ansicht des Gehäuses der Zwischengetriebe eines elektrischen Hochspannungs-Leistungsschalters. In Figur 2 ist ein Längsschnitt durch den Lagerbolzen eines Zwischengetriebes und den ihm umgebenen Gehäuseteilen dargestellt.

Bei einem elektrischen Hochspannungs-Leistungsschalter wird das Gehäuse 1 für die Zwischengetriebe von der nur angedeuteten Stützersäule 2 getragen. Diese enthält eine von einem Antrieb her betätigte Schaltstange, deren Bewegung über die Zwischengetriebe jeweils zu den beiden, ebenfalls nur angedeuteten, Unterbrechereinheiten 3 übertragen wird. Das Zwischengetriebe besteht jeweils aus mehreren miteinander verbundenen Hebeln, von denen der eine Hebel 4 über den Bolzen 5 im Gehäuse 1 gelagert ist. Zu diesem Zweck enthält das Gehäuse 1 eine Öffnung, die mit einem Deckel 7 gasdicht verschlossen ist. Dazu trägt der Deckel 7 eine Dichtung 8.

Zur Lagerung des Bolzens 5 sind in dem gegossenen Gehäuse 1 hinter der Öffnung 6 zwei Gehäusewangen 9, 10 eingegossen, die zueinander und zum Deckel 7 parallel stehen und angenähert senkrecht zur Längsachse des Bolzens 5 verlaufen. In den Wangen 9, 10 sind fluchtende Bohrungen 11, 12 vorgesehen, die den gleichen, durch Pfeile angedeuteten Durchmesser 13 aufweisen, wie der Lagerbolzen 5 in seinem dem Deckel 7 zugewandten Bereich 14, der ebenfalls durch Pfeile angedeutet ist. Die Bohrung 12 in der hinteren Gehäusewange 10 durchsetzt diese nicht völlig und bildet mithin ein Sackloch. In diese Bohrung 12 ist eine Hülse 15 eingesetzt, die auf der einen Seite an der Rückwand 16 des Sacklochs anliegt und deren Stirnwand 17 vor der vorderen Seitenwand 18 der Gehäusewange 10 liegt.

Auf dem Bolzen 5 ist ein zweiter, durch Pfeile 19 angedeuteter Bereich kleineren Durchmessers vorgesehen, dessen Durchmesser dem Innendurchmesser der Hülse 15 entspricht. Auf dem Bolzen 5 bildet sich also zwischen dem Bereich 14 größeren Durchmessers und dem Bereich 19 kleineren Durchmessers der Absatz 20. Dieser Absatz 20 liegt hinter der hinteren Seitenwand 21 der vorderen Gehäusewange 9. Sowohl der Absatz 20 als auch die Stirnwand 17 der Hülse 15 bilden genau definierte Anlageflächen für die seitliche Festlegeung des Hebels 4 des Zwischengetriebes, ohne daß dafür die Seitenwände 21 bzw. 18 der Gehäusewangen 9, 10 bearbeitet werden mußten.

Um auch eine Bearbeitung der Seitenwände des Hebels 4 zu vermeiden, trägt dieser im Bereich seiner Bohrung 22 zur Aufnahme des Bolzens 5 zwei Bundbuchsen 23 bzw. 24 bei denen die Stirnflächen ihres Bundes jeweils die Anlageflächen bilden.

Diese gemäß der Erfindung ausgebildete Anordnung der Lagerung des Hebels 4 des Zwischengetriebes ermöglicht eine genaue seitliche Ausrichtung des Hebels 4 und verhindert ein Auswandern des Bolzens 5 in seiner axialen Richtung. Die Lagerung erfordert nur die Herstellung von fluchtenden Bohrungen in den Gehäusewangen 9, 10. Der Deckel 7 sichert den gasdichten Verschluß der Öffnung 6 im Gehäuse 1 und fixiert gleichzeitig den Bolzen 5 in seiner Lage.

## Patentansprüche

1. Elektrischer Hochspannungs-Leistungsschalter, dessen Unterbrechereinheiten (3) und ein Gehäuse (1) für Zwischengetriebe von einer Stützersäule (2) aus Isolatoren getragen werden, bei dem ein erdseitig angeordneter Antrieb die beweglichen Schaltkontakte jeder Unterbrechereinheit über eine in der Stützersäule (2) angeordnete Schaltstange aus Isolierstoff und das aus mehreren Hebeln bestehende Zwischengetriebe betätigt, wobei einer der Hebel (4) über einen Bolzen (5) im Gehäuse (1) des Zwischengetriebes gelagert ist,
**dadurch gekennzeichnet,**
daß im Innern des gegossenen Gehäuses (1) für jedes Zwischengetriebe zwei parallel zueinander verlaufende Wangen (9, 10) vorgesehen sind, die hinter einer mit einem Deckel (7) gasdicht verschlossenen Öffnung (6) im Gehäuse (1) liegen, wobei der Deckel (7) ebenfalls parallel zu den Wangen (9, 10) steht und Deckel (7) und Wangen (9, 10) zumindest angenähert senkrecht zur Längsachse des Bolzens (5) verlaufen,
daß in den Wangen (9, 10) fluchtende Bohrungen (11, 12) gleichen Durchmessers (13) vorgesehen sind, die den Bolzen (5) aufnehmen,
daß der Bolzen (5) in zwei Bereiche (14, 19) mit unterschiedlichen Durchmessern unterteilt ist, von denen der dem Deckel (7) zugewandte den größeren Durchmesser (13), entsprechend dem Durchmesser der Bohrungen (11, 12) in den Wangen (9, 10), und der andere einen kleineren Durchmesser entsprechend dem Innendurchmesser einer in der hinteren Wange (10) mit vor der Wange (10) liegender Stirnfläche (17) angeordneten Hülse (15) aufweist, wobei die Länge dieses anderen Bereiches (19) so gewählt ist, daß der Absatz (20) zwischen den unterschiedlichen Durchmessern hinter der vorderen Wange (9) liegt,
daß dieser Absatz (20) und die Stirnfläche (17) der Hülse (15) Anlageflächen für den auf dem Bolzen (5) gelagerten Hebel (4) des Zwischengetriebes bilden und
daß der Deckel (7) den Bolzen (5) in axialer Richtung fixiert.

2. Elektrischer Hochspannungs-Leistungsschalter nach Anspruch 1, **dadurch gekennzeichnet,** daß der Abstand zwischen beiden Wangen (9, 10) des Gehäuses (1) größer als die Dicke des auf den Bolzen (5) gelagerten Hebels (4) ist und daß dieser Hebel (4) an der Bohrung (22) zur Aufnahme des Bolzens (5) zwei Bundbuchsen (23, 24) trägt, deren Stirnflächen am Absatz (20) des Bolzens (5) und an der andere Stirnfläche (17) der Hülse (14) in der hinteren Wange (10) anliegen.

3. Elektrischer Hochspannungs-Leistungsschalter nach Anspruch 2, **dadudurch gekennzeichnet,** daß die Bundbuchsen (23, 24) aus einem gut gleitenden Kunststoff mit geringer Haftung bzw. geringen Abrieb bestehen.

4. Elektrischer Hochspannungs-Leistungsschalter nach Anspruch 1 oder 2, **dadurch gekennzeichnet,** daß die Bohrung (12) in der hinteren Wange (10) als Sackloch ausgebildet ist und daß die Hülse (15) an der Rückwand (16) der Bohrung (12) anliegt.

## Revendications

1. Interrupteur de puissance électrique à haute tension, dont les unités formant interrupteurs (3) et un boîtier (1) servant à loger des mécanismes intermédiaires sont supportés par une colonne (2) d'isolateurs de support, et dans lequel un dispositif d'entraînement installé côté terre actionne les contacts mobiles de coupure de chaque unité formant interrupteur par l'intermédiaire d'une barre de commutation réalisée en matériau isolant et disposée dans la colonne (2) d'isolateurs de support et actionne le mécanisme intermédiaire constitué par plusieurs leviers, l'un des leviers (4) étant supporté par un goujon (5) dans le boîtier (1) du mécanisme intermédiaire,
caractérisé par le fait
qu'à l'intérieur du boîtier moulé (1) il est prévu, pour chaque mécanisme intermédiaire, deux flasques parallèles (9,10), qui sont situés derrière une ouverture (6) fermée de façon étanche aux gaz par un couvercle (7), dans le boîtier (1), le couvercle (7) étant également parallèle aux flasques (9,10), et le couvercle (7) et les flasques (9,10) étant au moins approximativement perpendiculaires à l'axe longitudinal du goujon (5),
qu'il est prévu, dans les flasques (9,10), des perçages alignés (11,12) possédant un même diamètre (13) et recevant le goujon (5),
que le goujon (5) est subdivisé en deux parties (14,19) possédant des diamètres différents et dont celle, qui est tournée vers le couvercle (7), possède le diamètre maximum (13), qui correspond au diamètre des perçages (11,12) ménagés dans les flasques (9,10), et dont l'autre possède un diamètre plus petit qui correspond au diamètre intérieur d'une douille (15) disposée dans le flasque arrière (10) possédant une surface frontale (17) située devant le flasque (10), la longueur de cette autre partie (19) étant choisie de manière que l'épaulement (20) situé entre les contours qui ont des diamètres différents est situé en arrière du flasque avant (9),
que cet épaulement (20) et la surface frontale (17) de la douille (15) forment des surfaces d'application pour le levier (4), supporté par le goujon (5), du mécanisme intermédiaire, et
que le couvercle (7) fixe le goujon (5) dans la direction axiale.

2. Interrupteur de puissance électrique à haute tension suivant la revendication 1, caractérisé par le fait que la distance entre les deux flasques (9,10) du boîtier (1) est supérieure à l'épaisseur du levier (4) porté par le goujon (5) et que ce levier (4) porte, au niveau du perçage (22) servant à loger le goujon (5), deux douilles à collet (23,24), dont les faces frontales s'appliquent contre l'épaulement (20) du goujon (5) et contre l'autre surface frontale (17) de la douille (14) dans le flasque arrière (10).

3. Interrupteur de puissance électrique à haute tension suivant la revendication 2, caractérisé par le fait que les douilles à collet (23,24) sont réalisées en une matière plastique possédant une bonne propriété de glissement et présentant une faible adhérence et une faible usure par frottement.

4. Interrupteur de puissance électrique à haute tension suivant la revendication 1 ou 2, caractérisé par le fait que le perçage (12) ménagé dans le flasque arrière (10) est réalisé sous la forme d'un trou borgne et que la douille (15) s'applique contre la paroi arrière (16) du perçage (12).

## Claims

1. An electric high-voltage power circuit-breaker, the interrupter units (3) of which and a housing (1) for intermediate gears are carried by an insulator column (2) of insulators, in which a drive arranged on the earth side activates the movable switch contacts of each interrupter unit, by way of a drive rod of insulating material, arranged in the insulator column, as well as the intermediate gear consisting of several levers, wherein one of the levers (4) is mounted by way of a bolt (5) in the housing (1) of the intermediate gear,
characterised in that
in the interior of the cast housing (1) for each intermediate gear there are provided two cheeks (9, 10) running parallel to each other, which lie behind an opening (6) in the housing (1) sealed in a gas-tight manner with a cover (7), wherein the cover (7) is also parallel to the cheeks (9, 10) and the cover (7) and cheeks (9, 10) extend at least approximately perpendicular to the longitudinal axis of the bolt (5),
in that in the cheeks (9,10) there are provided aligning bores (11, 12) of the same diameter (13), which accept the bolt (5),
in that the bolt (5) is divided into two regions (14, 19) with different diameters, the one of which that faces the cover (7) having the largest diameter (13), corresponding to the diameter of the bores (11, 12) in the cheeks (9, 10), and the other having a smaller diameter corresponding to the inner diameter of a sleeve (15), arranged in the rear cheek (10) with its end face (17) lying in front of the cheek (10), wherein the length of this other region (19) is selected such that the step (20) between the different diameters lies behind the front cheek (9),
in that this step (20) and the end face (17) of the sleeve form bearing faces for the lever (4) of the intermediate gear mounted on the bolt (5), and
in that the cover (7) fixes the bolt (5) in the axial direction.

2. An electric high-voltage power circuit-breaker according to claim 1, characterised in that the distance between the two cheeks (9, 10) of the housing (1) is greater than the thickness of the lever (4) mounted on the bolt (5) and in that this lever (4) carries on the bore (22) for accepting the bolt (5) two flange sleeves (23, 24), the end faces of which rest on the step (20) of the bolt (5) and on the other end face (17) of the sleeve (14) in the rear cheek (10).

3. An electric high-voltage power circuit-breaker according to claim 2, characterised in that the flange sleeves (23, 24) consist of plastics which slide well with low adhesion or low abrasion.

4. An electric high-voltage power circuit-breaker according to claim 1 or 2, characterised in that the bore (12) is formed in the rear cheek (10) as a blind hole, and in that the sleeve (15) rests on the rear wall (16) of the bore (12).
